# EUROPÄISCHE PATENTSCHRIFT

(11) **EP 0 454 280 B1**
(45) Veröffentlichungstag und Bekanntmachung des Hinweises auf die Patenterteilung: **25.01.1995**
(21) Anmeldenummer: 91250104.6
(22) Anmeldetag: 16.04.1991
(51) Int. Cl.: B05C 1/08, B41N 7/06

(54) **Rasterwalze für ein Auftragswerk mit einer Näpfchengravur**
Raster roll for a coating apparatus comprising a depression gravure
Rouleau à trame pour un dispositif de revêtement avec une gravure à dépressions

(30) Priorität: 25.04.1990 DE 9004666 U
(43) Veröffentlichungstag der Anmeldung: 30.10.1991
(73) Patentinhaber: W. HALDENWANGER TECHNISCHE KERAMIK GMBH & CO. KG, D-13597 Berlin (DE)
(72) Erfinder: Kochsmeier, Hans H., W-3400 Göttingen (DE)
(74) Vertreter: Pfenning, Meinig & Partner

(56) Entgegenhaltungen:
- EP-A- 0 350 434
- DE-A- 3 336 374
- US-A- 2 380 047
- US-A- 4 819 558

## Beschreibung

Die Erfindung bezieht sich auf eine Rasterwalze für ein Auftragswerk, mit einer Näpfchengravur, nach dem Oberbegriff des Anspruchs 1.

Auftragswerke der hier interessierenden Art können die hohen Anforderungen an die Gleichmäßigkeit der Beschichtung nur erfüllen, wenn jederzeit gleich dicke Schichten des Auftragsmittels über die gesamte Bahnbreite, insbesondere auch die Randbereiche sichergestellt sind.

Die für die Dosierung des Auftragsmittels mit einer Matrix von Näpfchen versehene Oberfläche der Auftragswalze, die mit einer Rakel in Eingriff steht, bildet zwischen den Näpfchen sehr schmale Stege und gibt ein sehr kleines Steg-Näpfchen-Verhältnis vor.

Es ist bekannt, auf einen dynamisch ausgewuchteten Kern einer solchen Walze eine Keramikschicht aufzubringen und die erforderliche Anzahl und Form der Näpfchen oder Vertiefungen mittels Laserstrahl in eine solche Oberfläche einzugravieren (EP-A-0 350 434). Solche Näpfchen zeigen in Aufsicht eine weitgehend quadratische Form oder runde Form. Die Näpfchen können zumindest teilweise metallisch ausgekleidet sein.

Form und Größe der Näpfchen in der Keramikschicht bestimmen bekanntlich bei Auftragswalzen zwangsläufig das Volumen der Zumeßnäpfchen, wobei als weiterer Parameter auch die Stegbreite der Gravur in der Keramikoberfläche eingeht.

Die US-A-2 380 047 beschreibt ein Auftragverfahren, bei dem eine Rasterwalze mit rechteckigen Näpfchen verwendet wird, die in einem Winkel von 0° oder 90° zur Rotationsachse der Walze angeordnet sind.

Beschichtungsanlagen für bahnförmige Materialien arbeiten in ihren Auftragswerken ebenfalls mit Rasterwalzen. Da aber die Schichtdicke des aufzutragenden Auftragsmittels zum Beispiel zehn- bis dreißigmal größer ist als in Druckmaschinen mit Rasterwalzen-Einfärbung, arbeiten die meisten Auftragswerke in Beschichtungsanlagen mit Rasterwalzen, die mit einer Haschurengravur versehen sind.

Gravuren dieser Art übertragen ein Maximum an Auftragsmitteln, weil das "Näpfchen" lediglich durch zwei Stege begrenzt ist. Der andere Grund für die Beliebtheit von Haschurenwalzen in Beschichtungsmaschinen ist die gute Entleerung des "Näpfchens". Diesen beiden Vorteilen steht ein gravierender Nachteil gegenüber. Es kommt nämlich während der Drehung der Walze zu einer kontinuierlichen Bewegung des Auftragsmittels in axialer Richtung. Dies führt zu der gefürchteten "Randverdickung" des bahnförmigen Substrates.

Als Folge treten oft unüberwindliche Probleme beim Aufwickeln auf. Des weiteren muß die Bahn bei der Weiterverarbeitung beschnitten werden, was zu ärgerlichem Materialausschuß führt.

Dieser Nachteil wird für eine Rasterwalze der gattungsgemäßen Art durch die im Kennzeichen des Anspruchs 1 angegebenen Merkmale vermieden.

Dadurch, daß mit der Näpfchendimensionierung gewissermaßen ein Kompromiß zwischen der bisher bekannten Näpfchenstruktur einerseits und der Linienstruktur andererseits geschaffen wird, lassen sich die Vorteile der beiden bekannten Gravuren miteinander vereinigen, ohne daß hinsichtlich der Rakel bzw. dem Zusammenwirken derselben mit der Auftragswalze Schwierigkeiten entstehen. Die Zudosierung des Auftragsmittels durch die langgestreckten Näpfchen erfolgt mit den Eigenschaften der bekannten, weitgehend linienförmigen quadratischen Näpfchen, jedoch unter Vermeidung von nachteiligen Randverdickungen für die herzustellende Beschichtung auf einer Papierunterlage oder dergleichen Basismaterial.

Anhand der beiliegenden Zeichnungen soll die vorliegende Erfindung im einzelnen näher erläutert werden. Es zeichen:
- Fig. 1: eine Draufsicht auf einen Oberflächenabschnitt einer Auftragswalze mit Näpfchengravur
- Fig. 2: einen Schnitt entlang der Linie A - A' gestrichen und
- Fig. 3: einen Schnitt entlang der Linie B - B' gestrichen von Fig. 1

Wie aus den Zeichnungsdarstellungen zu entnehmen, besteht die Gravur aus langgestreckten, im Querschnitt ausgeflachten Näpfchen 1, die von Längsstegen 2 und Querstegen 3 begrenzt sind. Die Langsstege 2 weisen zu den Näpfchen 1 hin eine gerade verlaufende innere Kante 4 auf, während die Querstege 3 die Näpfchen mit einer gewölbten inneren Kante 5 begrenzen. Die Gesamtheit der reihen- und zeilenweise angeordneten Näpfchen 1 ist insoweit grundsätzlich mit einer Haschurengravur zu vergleichen, deren Liniengravur jedoch im Abstand zueinander von den Querstegen 3 begrenzt wird, wobei jeweils aneinander grenzende Linien auf Lücke versetzte Quersteganordnungen aufweisen. Senkrecht zur Richtung der quasi Linienstruktur sind die Näpfchen 1 bogenförmig ausgenommen, wie insbesondere Fig. 2 zeigt, ihr Querschnitt kann beispielsweise einem Kreissegment entsprechen.

Das Verhältnis der Länge L der Näpfchen zu ihrer Breite D kann zwischen 2 : 1 bis 20 : 1 schwanken. Die Breite der Stege 2,3 ist so bemessen, daS die über die Auftragswalze ablaufende in Berührungseingriff mit der Oberfläche der Stege stehende Rakel einen einwandfreien Abstreifvorgang sicherstellt, und zwar über die gesamte Breite der Auftragswalze. Die Richtung der Gravur, also die der Längs- und Querstege 2,3 liegt dabei in einem Winkel, vorzugsweise in einem Winkel von 45° zur Rakel bzw. zur Rotationsachse der Walze.

Die mit der Rakel in Eingriff kommende Oberfläche der Stege besteht aus Hartkeramik, wie auch der gesamte Walzenmantel mindestens über die Tiefe der Näpfchen 1 aus Keramik hergestellt ist. Die das Auftragsmittel dosierende innere Oberfläche der Näpfchen 1 ist vorteilhaft metallbeschichtet, vorzugsweise kupferbeschichtet.

In Draufsicht entspricht die Gravur in etwa dem Muster eines Mauerwerkes mit jeweils entlang der Schmalseiten abgerundeten "Ziegelsteinen" während der "Mörtel" zwischen dem Mauerwerk von den Längs- und Querstegen 2,3 gebildet ist. Vergleichbar ist das Gravurmuster auch mit einer bekannten Verlegart von Parkett. Selbstverständlich müssen die Querstege 3 nicht jeweils derart zwischen zwei benachbarten, durch einen Längssteg 2 getrennten Näpfchenanordnung auf Lücke versetzt zueinander liegen, was der Versetzung der halben Länge eines Näpfchens entspricht, es sind auch andere Versetzungen möglich, wie auch die Reihenweiseanordnung der Querstege 3 hintereinander hinter die gesamte Breite der Auftragswalze. Wesentlich bei dem Parkett-Gravurmuster ist nur das Verhältnis von Länge und Breite der Näpfchen, also ihre längliche Form.

Dieses wird entsprechend den rheologischen Eigenschaften des Auftragsmittels gewählt. Hochviskose Auftragsmittel führen beispielsweise zu einem Faktor 20, während dünnflüssige Mittel einen Wert bis 2 erforderlich machen können.

## Patentansprüche

1. Rasterwalze für ein Auftragswerk, mit einer Näpfchengravur, wobei der die Näpfchengravur aufnehmende Umfangsmantel der Walze aus Keramik besteht und die Näpfchen (1) voneinander durch Längs- und Querstege (2,3) getrennt sind,
**dadurch gekennzeichnet,**
daß die Richtung der Längs- und Querstege (2,3) schräg zur Rotationsachse der Walze angeordnet ist und das Verhältnis der Länge (L) der Näpfchen (1) zu ihrer Breite (D) von 2 : 1 bis 20 : 1 beträgt.

2. Rasterwalze nach Anspruch 1, dadurch gekennzeichnet, daß die Längs- und Querstege (2,3) einen Winkel von 45° zur Rotationsachse einnehmen.

## Claims

1. Raster roller for a coating apparatus with a depression gravure, in which respect the peripheral casing of the roller which accommodates the depression gravure is made of ceramic and the depressions (1) are seprated from each other by longitudinal and transverse webs (2, 3), **characterized in that** the direction of the longitudinal and transverse webs (2, 3) is arranged transversely to the rotational axis of the roller, and the ratio of length (L) of the depressions (1) and their width (D) is between 2:1 and 20:1.

2. Raster roller according to claim 1, **characterized in that** the longitudinal and transverse webs (2, 3) are at an angle of 45° to the rotational axis.

## Revendications

1. Rouleau à trame pour un dispositif de revêtement, comportant une gravure en dépression, l'enveloppe du rouleau qui porte ladite gravure en dépression étant réalisée en céramique, les dépressions (1) étant séparées les unes des autres par des nervures longitudinales et transversales (2, 3), caractérisé en ce que la direction des nervures longitudinales et transversales (2, 3) est oblique par rapport à l'axe de rotation du rouleau, le rapport de la longueur (L) des dépressions (1) par rapport à leur largeur (D) étant de 2/1 à 20/1.

2. Rouleau selon la revendication 1, caractérisé en ce que les nervures longitudinales et transversales (2, 3) forment un angle de 45° par rapport à l'axe de rotation du rouleau.
